# FASCICULE DE BREVET EUROPEEN

(11) **EP 2 334 383 B1**
(45) Date de publication et mention de la délivrance du brevet: **31.12.2014**
(21) Numéro de dépôt: 08874605.2
(22) Date de dépôt: 26.06.2008
(51) Int. Cl.: A62B 33/00, A63B 29/02, B63C 9/125

(54) **PROTECTION ENVELOPPANTE GONFLABLE SPHERIQUE CONTRE L'IMMERSION AQUATIQUE ET L'ENSEVELISSEMENT PAR AVALANCHE**
AUFBLASBARE, KUGELFÖRMIGE ABDECKUNG ALS SCHUTZ VOR DEM ERTRINKEN UND VOR DER VERSCHÜTTUNG DURCH EINE LAWINE
INFLATABLE SPHERICAL COVERING PROTECTION AGAINST SINKING IN WATER AND BURIAL BY AVALANCHE

(30) Priorité: 12.06.2008 FR 0803266
(43) Date de publication de la demande: 22.06.2011
(73) Titulaire: Sene, Idrissa Ndiaye Césaire, 75017 Paris (FR)
(72) Inventeur: Sene, Idrissa Ndiaye Césaire, 75017 Paris (FR)
(86) Numéro de dépôt international: PCT/FR2008/000909
(87) Numéro de publication internationale: WO 2009/150309

(56) Documents cités:
- FR-A- 2 748 941
- GB-A- 1 122 864
- US-A- 4 943 252
- US-B1- 6 270 386

## Description

La présente invention concerne un dispositif compact d'abri portatif sphérique gonflable, pour assurer au porteur, par son déploiement entièrement enveloppant, la protection intégrale, le sauvetage et une survie durable dans une multitude de situation, notamment en milieu aquatique et en montagne contre les avalanches.

En milieu marin, aucun des dispositifs portatifs traditionnellement utilisés ne cumule cette triple fonction de sauvetage, de protection intégrale et d'optimisation de la durée de survie et aucun ne garantit contre l'hypothermie et les attaques de prédateurs. En effet, les bouées de sauvetage ou les gilets gonflables ne constituent, au mieux, qu'une solution contre la seule noyade (et encore à condition de ne pas se trouver dans une mer très démontée). Quant aux canots de sauvetage, ils ne sont pas portatifs, ce qui diminue d'autant leur accessibilité et leur maniabilité et, eu égard au risque de chavirage, sont exposés à la même vulnérabilité en mer démontée.

En haute montagne, non plus, aucun des dispositifs existants ne garantit efficacement, ni contre l'ensevelissement par les avalanches, ni contre les préjudices corporels qu'occasionnent celles-ci, et aucun n'offre d'abri contre les dangers du grand froid en cas de perdition en haute montagne.

Le document US 4943252 divulgue un dispositif d'abri gonflable portatif selon le préambule de la revendication 1.

Le dispositif selon la présente invention permet, au contraire, de remédier à toutes ces insuffisances et inconvénients. En effet, Il est léger et portatif car enfilable comme une chasuble. Sa première caractéristique est que, activé par le mécanisme de déclenchement synchronisé de ses alvéoles internes qui se gonflent, il se déploie instantanément en un gros ballon de manière à envelopper entièrement le porteur, lui assurant ainsi une protection intégrale dans une multitude de situation, notamment en milieu marin ou en haute montagne, contre les avalanches ou en situation de survie.

En milieu marin ce gros ballon flottant assure, par ses dimensions et sa sphéricité, une constante émersion au dessus des flots, même en mer très houleuse et garantit contre l'aspiration par les courants de fond, les baïnes, les hélices ou les tourbillons d'eau d'origine naturelle ou générés par un bateau qui coule. De surcroît, par la soustraction du porteur au contact de l'eau, il solutionne les problèmes de noyade, d'hypothermie, d'attaques de prédateurs (attaque de requins sur naufragé blessé) at augmente de manière exponentielle les délais de survie du naufragé en mer. Par ses dimensions et sa protubérance au-dessus des flots, il multiplie exponentiellement la visibilité du naufragé, par rapport à ce que peut permettre une bouée ou un gilet de sauvetage.

En montagne, le dispositif déployé en forme de gros ballon est impossible à ensevelir par les avalanches qui, en le heurtant, sous tous les angles possibles, ne pourront que le faire rouler plus loin, à l'image d'un coup de pied dans un ballon. Il garantit aussi contre les blessures, de par le sanctuaire que constitue la protection intégralement enveloppante du ballon, et enfin contre le froid, en servant au besoin, de refuge en forme d'igloo, en situation de survie. De même, de par ses dimensions et sa couleur (orange ?), contrastant avec la neige, la visibilité du porteur est multipliée de manière exponentielle, par rapport à un igloo de neige ou à un abri taillé à flanc de montagne et donc totalement invisible par les moyens de reconnaissance aérienne.

Selon des modes particuliers de réalisation :
Les alvéoles internes gonflables, au lieu d'être en un
   seul tenant (figure 2.a), peuvent se présenter sous une autre variante à double alvéoles (figure 2.b)
Un boîtier de déclenchement à cordon coulissant (figure 3) peut être prévu pour chapeauter le dispositif de percussion des bouteilles de gaz, afin d'en optimiser le bon fonctionnement.

Les dessins annexés illustrent l'invention :
La figure 1 représente le dispositif gonflé vu de dessus en coupe BB et détaille l'amarrage du porteur (6) au dispositif (1) par 4 ou 6 sangles de rétention (7).
La figure 2.a représente le dispositif gonflé, vu de face, en coupe AA, avec les appendices gonflables supérieurs (4) des 8 alvéoles (2) et ceux de la partie inférieure sous forme de languette (5) et détaille l'harnachement du porteur (6) par un système de harnais (8) et de sangle cutale (9) et son amarrage au dispositif (1) par les sangles de rétention (7).
La figure 2.b représente une variante du dispositif décrit à la figure 2.a et consiste en une autre option à double alvéoles indépendantes (3) (celles de la demi-sphère supérieure et celles de la demi-sphère inférieure).
La figure 3 représente, en coupe, le boîtier de déclenchement (10) à cordon coulissant, chapotant le mécanisme de percussion (11) de chaque bouteille de gaz (12) du dispositif de l'invention.
La figure 4. a représente, vu de dessus, le mécanisme de déclenchement synchronisé (22) de la percussion des bouteilles de gaz, en vue du gonflage des alvéoles (2 ou 3) et le système de libération des mousquetons (35) par las fourches (32) au moment du recul de l'axe (31) du chariot coulissant (26).
La figure 4.b représente, vue de face, en coupe CC, le mécanisme de déclenchement synchronisé (22) de la percussion des bouteilles de gaz en vue du gonflage des alvéoles (2 ou 3).
La figure 5 représente la vue de dessus du dispositif (1) dégonflé et aplati axialement en vue du pliage et détaille le système d'amorçage des deux cordons coulissants (28 et 29) sur le mécanisme de déclenchement synchronisé (22) du gonflage des alvéoles.
La figure 6 représente, vu de dessous, le dispositif, dégonflé et aplati axialement en vue de faire coïncider les ouvertures supérieure (38) et inférieure (39), et détaille le cordon de déclenchement coulissant inférieur (29) qui va rejoindre le mécanisme de déclenchement synchronisé (22) à travers la fente (F) ainsi que les fentes de dégagement (40) aménagées au niveau de l'ouverture inférieure (39) du dispositif, permettant d'une part le déploiement du dispositif le long du corps, d'autre part le rapprochement du cordon (29) le plus près possible du cou afin d'éviter qu'il ne se prenne dans les plis au moment du pliage du dispositif et enfin la réduction de la béance de l'ouverture inférieure (39) par les languettes gonflables (5) qui se rigidifient au gonflage et qui au dégonflage sont fixées au dispositif par des scratch (36).
La figure 7 représente le mode de pliage du dispositif avec un système de fixation par bande scratch (37).
La figure 8 représente le dispositif plié, compact, prêt à l'emploi, enfilé et fixé sur le porteur grâce aux deux sangles (34) munies de mousqueton (35).

En référence à ces dessins, le dispositif a la forme d'un gros ballon sphérique (1) et comporte des alvéoles internes gonflables (2 ou 3) qui, en se gonflant, déploient instantanément le dispositif de manière à envelopper intégralement le corps du porteur (6), lui assurant ainsi sauvetage, protection et survie dans une multitude de circonstances, notamment en milieu aquatique ou en haute montagne.

L'enveloppe extérieure du dispositif (1) ainsi que les alvéoles (2 ou 3) sont constitués de matériaux légers, résistants et imperméables, assemblés en veillant à assurer l'étanchéité aux points de jointure.

Les boîtiers de déclenchement (10) chapeautant le dispositif de percussion (11) des bouteilles de gaz (12), visent à faciliter et à optimiser la percussion desdites bouteilles de gaz, comme suit : entraînée par le cordon coulissant (28 ou 29), la pièce en forme de « L » (15) comprime le ressort (16) qui pousse le bouchon (17) qui à son tour tire sur le fil déclencheur (18).

Le mécanisme central de déclenchement synchronisé (22) est composé d'un crochet (23) articulé (24) sur un chariot coulissant (26) lequel est monté sur deux ressorts de traction (27). En position enclenchée, le crochet (23) vient s'agripper sur la face (α). Désenclenché par une traction exercée sur le levier de décrochage (20), articulé (21) sur le socle (22), le crochet (23) tire brusquement et violemment sur les deux cordons coulissants, à savoir : celui (28) qui commande le déclenchement des bouteilles de gaz de la demi-sphère supérieure et celui (29) qui rejoint le crochet (23) en débouchant par la fente (F) et qui commande le déclenchement des bouteilles de gaz de la demi-sphère inférieure. Puis, sous la pression du ressort (25), le crochet (23) se soulève et libère les deux cordons coulissants (28 et 29) dont le décrochage du crochet est facilité par la rampe (30) qui sert de butée aux cordons.

Un système d'harnachement (8), de sangle cutale (9) et de 4 ou 6 sangles de fixation (7) assure l'amarrage du porteur (6) au dispositif de l'invention (1). Les deux sangles élastiques (34) terminées par des mousquetons (35) assurent la fixation du dispositif sur le porteur, à la manière d'une ceinture dont les deux mousquetons viennent s'accrocher aux deux fourches (32) de l'axe (31) solidaire du chariot coulissant (26) à travers les deux rainures latérales (33) et sont automatiquement décrochées, au moment du déclenchement, par le recul dudit chariot.

Le dispositif selon l'invention est particulièrement destiné à offrir un abri gonflable portatif de sauvetage, de protection intégrale et de survie, notamment en milieu aquatique où, par son effet de soustraction du corps au contact immédiat de l'eau, il peut rallonger considérablement la durée de survie en eau froide et protéger efficacement contre la noyade, l'hypothermie, les attaques de prédateurs (attaque de requins sur naufragé blessé), les blessures par projection sur les rochers, par important volume de gonflage, il garantit contre l'entraînement vers le fond du fait des courants, des baïnes ou encore de l'aspiration par les tourbillons d'eau d'origine naturelle ou générés par un bateau qui coule, et enfin par ses dimensions et sa protubérance au-dessus des flots, il multiplie de manière exponentielle la visibilité du naufragé, par rapport à ce que peut permettre une bouée ou un gilet de sauvetage.

En montagne, ce dispositif d'abri de sauvetage, de protection intégrale et de survie, en forme de gros ballon, est certainement le seul moyen capable de garantir efficacement contre l'ensevelissement par les avalanches qui, en le percutant, le font rouler plus loin, au lieu de l'ensevelir, mais aussi contre les blessures, de par la protection enveloppante intégrale du ballon qui soustrait tout le corps aux chocs et enfin contre le froid, en servant au besoin, de refuge faisant fonction d'igloo. Par ses dimensions et sa couleur choisie (orange ?), pour contraster avec la neige, la visibilité du porteur est multipliée de manière exponentielle, par rapport à un igloo de neige ou à un abri taillé à flanc de montagne et donc totalement invisible par les moyens de reconnaissance aérienne.

## Revendications

1. Dispositif d'abri gonflable portatif pour assurer le sauvetage, la protection intégrale et la survie notamment en milieu aquatique ou contre les avalanches en haute montagne, le dispositif se déployant en forme de gros ballon (1) comportant des alvéoles internes gonflables (2 ou 3) qui en se gonflant, déploient instantanément le dispositif de manière à envelopper intégralement le corps du porteur (6) lui assurant ainsi sauvetage, protection et survie, dans une multitude de circonstances, notamment en milieu aquatique et en haute montagne, **caractérisé en ce que** lesdites alvéoles internes (2 ou 3) peuvent être soit entières (2) soit dans une variante double (3) et se déploient en forme de corolle, permettant ainsi de soutenir et d'amortir dans n'importe qu'elle position, le corps du porteur (6), ledit dispositif comprenant un mécanisme central de déclenchement synchronisé composé d'un socle (22), d'un crochet (23) articulé (24) sur un chariot coulissant (26) sur ledit socle (22), le chariot étant monté sur ressorts (27), crochet qui, en position enclenché, vient s'agripper sur une face (α) dudit socle (22), et qui désenclenché par une traction exercée sur un levier de décrochage (20), articulé (21) sur ledit socle (22), tire brusquement et violemment sur deux cordons coulissants (28 et 29), commandant respectivement le déclenchement simultané de la percussion d'une pluralité de bouteilles de gaz aussi bien de la demi-sphère supérieure que de la demi-sphère inférieure dudit ballon (1), crochet (23) qui enfin, sous la traction d'un ressort (25), se soulève et libère les deux cordons coulissants (28 et 29) dont le décrochage dudit crochet est facilité par une rampe de butée (30).

2. Dispositif, selon la revendication 1, **caractérisé en ce qu'**un système, consistant dans la combinaison de l'harnachement (8) d'un porteur par des sangles lui entourant le haut du corps et les épaules, d'une sangle cutale (9) et de sangles de fixation (7) partant de l'harnachement (8) dudit porteur (6) aux alvéoles internes (2,3) du dispositif (1), assure son maintien en position dans l'espace central lorsque le dispositif est gonflé (1).

3. Dispositif, selon la revendication 1, **caractérisé en ce qu'**un boîtier de déclenchement (10) chapeaute un dispositif de percussion (11) de bouteilles de gaz (12) et vise à faciliter et à optimiser les chances de percussion desdites bouteilles de gaz, comme suit : entraînée par un desdits cordons coulissants (28 ou 29), une pièce, ici en forme de « L » (15), comprime un ressort (16), qui pousse un bouchon (17), qui à son tour tire sur un fil déclencheur (18) de la percussion de bouteille de gaz.

4. Dispositif selon les revendications 1 et 3, **caractérisé en ce qu'**un axe (31), solidaire dudit chariot coulissant (26) et doté de deux fourches (32), occasionne, au moment du recul dudit chariot, le décrochage des pièces faisant office de mousquetons (35), et donc libère des sangles (34) destinées à assurer la fixation du dispositif (1) sur son porteur (6).

5. Dispositif, selon l'une quelconque des revendications 1 à 3, **caractérisé en ce qu'**une fente (F) est aménagée sur la partie supérieure du dispositif (1) destinée à permettre à l'un des cordons (29) commandant le déclenchement des bouteilles de gaz de la demi-sphère inférieure de rejoindre ledit mécanisme central de déclenchement synchronisé.

6. Dispositif selon l'une quelconque das revendications 1 à 3 **caractérisé en ce que** des fentes de dégagement (40) y sont aménagées, au niveau de l'ouverture inférieure (39), permettant d'une part le déploiement du dispositif (1) le long du corps, d'autre part le rapprochement d'un des cordons (29) le plus près possible du cou afin d'éviter qu'il ne se prenne dans les plis au moment du pliage du dispositif et enfin la réduction de la béance de ladite ouverture inférieure (39) par des languettes gonflables (5) qui se rigidifient au gonflage et qui au dégonflage sont fixées (36) au dispositif (1).

7. Utilisation du dispositif, selon l'une quelconque des revendications précédentes, **caractérisée en ce que** le dispositif (1) est aplati axialement pour faire coïncider des ouvertures supérieure (38) et inférieure (39) en vue de l'enfiler par la tête, créant ainsi l'unique condition de possibilité d'enveloppement intégral du porteur (6) au moment du déploiement du dispositif.

8. Utilisation du dispositif, selon la revendication 4, **caractérisée en ce que** le dispositif (1) est plié de manière compact, afin de le rendre portatif, par enfilement par la tête, comme une chasuble à ceindre autour du corps du porteur (6) par un système de deux sangles élastiques (34), terminées par des pièces en forme de mousqueton (35), qui viennent s'accrocher aux deux fourches (32) de l'axe solidaire du chariot coulissant (26) à travers deux rainures latérales (33) et qui sont automatiquement décrochées des fourches (32) au moment du déclenchement du dispositif (1), par le recul dudit chariot.

## Patentansprüche

1. Tragbare aufblasbare Schutzvorrichtung zur Sicherstellung der Rettung, des vollständigen Schutzes und des Überlebens insbesondere im Wasser oder bei Lawinen im Hochgebirge, wobei sich die Vorrichtung zu einem großen Ballon (1) aufbläst, welcher aufblasbare interne Zellen (2 oder 3) umfasst, die sich beim Aufblasen der Vorrichtung sofort so entfalten, dass sie sich vollständig um den Körper des Trägers (6) legt und ihm damit Rettung, Schutz und das Überleben in einer Vielzahl von Situationen, insbesondere im Wasser oder bei Lawinen im Hochgebirge, sichert, **dadurch gekennzeichnet, dass** die internen Zellen (2 oder 3) entweder ganz (2) oder in einer Variante dual (3) sein können und sich in Form einer Blütenkrone entfalten, um den Körper des Trägers (6) in jeglicher Position zu stützen oder abzufedern, wobei die Vorrichtung einen zentralen Mechanismus zur synchronen Auslösung umfasst, welcher aus einer Basis (22) und einem Haken (23) mit Gelenk (24) auf einem Schlitten (26), der auf der Basis (22) verschiebbar ist, besteht, wobei der an Federn (27) und Haken befestigte Schlitten, der in eingerasteter Position eine Fläche (α) der Basis (22) in Eingriff nimmt und der, wenn er durch den Zug eines Freigabehebels (20) mit Gelenk (21) auf der Basis (22) gelöst wird, abrupt und stark an zwei Kordelzügen (28 und 29) zieht, die jeweils das gleichzeitige Auslösen von Stößen mehrerer Gasflaschen wie auch der oberen und unteren Halbkugel des Ballons (1) veranlassen, der mit einem Haken (23) versehen ist und der sich letztendlich unter der Zugkraft einer Feder (25) hebt und die beiden Kordelzüge (28 und 29) freigibt, deren Lösen von dem Haken durch eine Anschlagskante (30) erleichtert wird.

2. Vorrichtung nach Anspruch 1, **dadurch gekennzeichnet, dass** ein System, bestehend aus der Kombination des Gurtzeugs (8) eines Trägers über Gurte, die dessen Oberkörper und Schultern umschließen, einen Schrittgurt (9) und Anschlaggurte (7), ausgehend vom Gurtzeug (8) des Trägers (6) mit den internen Zellen (2, 3) der Vorrichtung (1), die Beibehaltung seiner Position im zentralen Bereich der Vorrichtung, wenn die Vorrichtung aufgeblasen wird (1), sicherstellen.

3. Vorrichtung nach Anspruch 1, **dadurch gekennzeichnet, dass** eine Auslösebox (10) eine Stoßvorrichtung (11) von Gasflaschen (12) steuert und darauf abzielt, die Stoßwahrscheinlichkeit der Gasflaschen wie folgt zu erleichtern und zu optimieren: Durch einen der Kordelzüge angetrieben (28 oder 29) drückt ein Element, hier in der Form eines "L" (15), eine Feder (16) zusammen, die auf einen Knopf (17) drückt, der wiederum an einem Auslösefaden (18) für die Stöße der Gasflasche zieht.

4. Vorrichtung nach Anspruch 1 und 3, **dadurch gekennzeichnet, dass** eine Achse (31), die fest mit dem verschiebbaren Schlitten (26) verbunden und mit zwei Gabeln (32) ausgestattet ist, im Moment der Rückwärtsbewegung des Schlittens das Lösen derjenigen Teile bewirkt, die als Karabinerhaken (35) dienen, und damit die Gurte (34), die zur Fixierung der Vorrichtung (1) an ihrem Träger (6) vorgesehen sind, freigibt.

5. Vorrichtung nach einem der Ansprüche 1 bis 3, **dadurch gekennzeichnet, dass** ein Schlitz (F) am oberen Teil der Vorrichtung (1) angeordnet ist, der dazu dient, es einem der Kordelzüge (29), welcher das Auslösen der Gasflaschen in der unteren Halbkugel steuert, zu ermöglichen, die Verbindung zum zentralen Mechanismus zur synchronen Auslösung herzustellen.

6. Vorrichtung nach einem der Ansprüche 1 bis 3, **dadurch gekennzeichnet, dass** Freigabeschlitze (40) auf Höhe der unteren Öffnung (39) angebracht sind und einerseits die Entfaltung der Vorrichtung (1) um den Körper, andererseits die Annäherung von einem der Kordelzüge (29), des sich am nächsten zum Hals befindet, erlauben, um zu vermeiden, dass er sich beim Falten der Vorrichtung in den Falten verfängt und sich damit die Weite der unteren Öffnung (39) durch aufblasbare Laschen (5), die sich beim Aufblasen versteifen und beim Ablassen der Luft an der Vorrichtung (1) befestigt werden (36), verkleinert.

7. Verwendung der Vorrichtung nach einem der vorangehenden Ansprüche, **dadurch gekennzeichnet, dass** die Vorrichtung (1) axial abgeflacht ist, damit die obere (38) und untere Öffnung (39) übereinander liegen, um sie über den Kopf zu ziehen, wodurch die einzige Bedingung hergestellt wird, unter der es möglich ist, den Träger (6) vollständig einzuhüllen

8. Verwendung der Vorrichtung nach Anspruch 4, **dadurch gekennzeichnet, dass** die Vorrichtung (1) platzsparend gefaltet ist, um sie tragbar zu machen, indem sie wie eine Kasel über den Kopf gezogen wird, so dass sie den Körper des Trägers (6) durch ein System aus zwei elastischen Gurten (34) umspannt, die in karabinerhakenförmigen Elementen (35) enden, welche wiederum die beiden Gabeln (32) der Achse, die fest mit dem verschiebbaren Schlitten (26) verbunden sind, durch zwei seitliche Einkerbungen (33) in Eingriff nehmen, wobei die elastischen Gurte automatisch von den Gabeln (32) im Moment des Auslösens der Vorrichtung (1) durch die Rückwärtsbewegung des Schlittens gelöst werden (26).

## Claims

1. Portable inflatable shelter to ensure rescue, full protection and survival especially in aquatic environment or against avalanches in the mountains, the device deploying into large ball-shaped (1) composed of inflatable inner cells (2 or 3) which by inflating instantly deploy the device to fully envelop the wearer's body (6) ensuring for himself rescue, protection and survival in a variety of circumstances, especially when in water and in the mountains, **characterized in** the fact that the said inner cells (2 or 3) may be either whole (2) or in a double variant (3) and deploy corolla-shaped, allowing to support and cushion, in any position, the wearer's body (6), the afore-named device comprising a synchronized triggering central mechanism composed of a base (22), a hook (23) articulated (24) on a carriage (26) sliding on the afore-named base (22), the carriage being mounted on springs (27), which hook, when in engaged position, comes and grips hold of the surface (α) on the base (22), and when disengaged by pulling on a release lever (20), articulated (21) on the said base (22), violently jerks on the two drawstrings (28 and 29), respectively controlling the simultaneous triggering of the percussion of gas cylinders of the upper hemisphere as well as the lower hemisphere of the said balloon (1), the hook (23) which finally, under the pulling effect of a spring (25), is lifted up and releases the two drawstrings (28, 29) whose unhooking from the aforesaid hook is eased by a stop-ramp (30).

2. Device according to claim 1, **characterized in that** a system consisting in the combination of the harnessing (8) of a wearer by straps around his upper body and his shoulders, a crotch-strap (9) and attachment-straps (7), starting from the harness (8) of the aforesaid wearer (6) to the inner cells (2, 3) of the device (1), ensures him to be kept in position in the central space when the device is inflated (1).

3. Device according to claim 1, **characterized in that** a trigger unit (10) oversees a percussion device (11) for gas cylinders (12) and is designed to facilitate and maximize the chances to get the aforesaid gas cylinders punctured, as follows: driven by one of the afore-mentioned drawstrings (28 or 29), a part, here in "L" shape (15) compresses a spring (16) which pushes a cap (17), which in its turn pulls a trigger wire (18) to get the gas cylinder punctured.

4. Device according to claims 1 and 3, **characterized in that** an axle (31), integral with the aforesaid sliding carriage (26), and endowed with two forks (32), causes, at the very moment of the retreat of the said carriage, the unhooking of the parts acting as hooks (35) and thus frees the straps (34) designed to ensure the fixation of the device (1) on its wearer (6).

5. Device according to any of the claims 1 to 3, **characterized in that** a slot (F) is arranged on the upper side of the device (1) to allow, one of the strands (29), controlling the triggering of the gas cylinders of the lower hemisphere, to join the aforesaid synchronized triggering central mechanism.

6. Device according to any of the claims 1 to 3 **characterized in that** the clearance slots (40) are arranged, at the lower opening (39), allowing, on one hand the deployment of the device (1) along the body, and on the other hand the closening of one of the two cords (29) to the neck in order to avoid that the aforesaid cord may be caught in the folds when folding the device and, finally the reduction of the lower opening (39) by means of inflatable tongues (5) which become rigid upon inflation and, when in deflation, are fixed (36) to the device (1).

7. Use of the device according to any of the preceding claims, **characterized in that** the device (1) is axially flattened in order to make coincide the upper opening (38) with the lower one (39) so that one can thread it by the head, thus creating the sole condition for the possibility of completely enveloping the wearer (6).

8. Use of the device according to claim 4, **characterized in that** the device (1) is compactly folded to make it portable by threading the head through, like a chasuble to be set around the wearer's body (6) by a system of two elastic straps (34) terminated with snap-link looking parts (35) which are to be hooked onto the two forks (32) of the axle, which axle being integral with the sliding carriage (26), through two lateral slots (33), so that the aforesaid snap-link-looking parts (35) are automatically unhooked from the forks (32) when the device (1) is triggered up, as a result of the backward movement of the aforementioned carriage (26).
